# EUROPÄISCHE PATENTSCHRIFT

(11) **EP 0 518 822 B1**
(45) Veröffentlichungstag und Bekanntmachung des Hinweises auf die Patenterteilung: **08.11.1995**
(21) Anmeldenummer: 92810441.3
(22) Anmeldetag: 09.06.1992
(51) Int. Cl.: E01B 35/00

(54) **Messeinrichtung für Gleisebaumaschinen**
Measuring device for track maintenance machines
Dispositif de mesure pour machine de construction de voies ferrées

(30) Priorität: 10.06.1991 CH 1721/91
(43) Veröffentlichungstag der Anmeldung: 16.12.1992
(73) Patentinhaber: MATISA MATERIEL INDUSTRIEL S.A., CH-1023 Crissier (CH)
(72) Erfinder: Jäger, Heinz, CH-8604 Volketswil (CH)
(74) Vertreter: Jörchel, Dietrich R.A.

(56) Entgegenhaltungen:
- EP-A- 0 051 338
- FR-A- 2 155 643
- GB-A- 2 020 418
- US-A- 5 000 564
- PATENT ABSTRACTS OF JAPAN vol. 14, no. 258 (P-1055)(4201) 4. Juni 1990 & JP-A-02 069 641 (TOKYO ELECTRON) 8. März 1990

## Beschreibung

Die vorliegende Erfindung betrifft eine Messeinrichtung für Geleisebaumaschinen gemäss dem Oberbegriff des Anspruchs 1.

Bei der Erstellung neuer oder bei der Nachbearbeitung bestehender Geleiseanlagen, insbesondere für Eisenbahnen, werden Messeinrichtungen benötigt, um den Geleiseverlauf genau erfassen und insbesondere den Anforderungen anpassen oder korrigieren zu können. Derartige Messeinrichtungen bestehen herkömmlicherweise aus einem optischen Messystem, welches drei voneinander entfernte Referenzpunkte auf der Geleisespur verwendet, um den Geleiseverlauf zu erfassen. Für gerade horizontale Strecken müssen diese drei Punkte in einer Linie liegen, in Kurven beispielsweise müssen diese drei Referenzpunkte in einem bestimmten Versatz zueinander liegen. Dieser Versatz wird gemessen und ausgewertet. Entsprechend der Auswertung muss der Geleiseverlauf danach allenfalls korrigiert werden.

Die herkömmlichen optischen Messeinrichtungen weisen mittels Motoren angetriebene Linsenscheiben auf, welche die von den beiden äusseren Referenzpunkten mittels Lampen abgestrahlten Lichtwellen am mittleren Referenzpunkt auf entsprechend angeordnete Sensoren projizieren. Dabei wird herkömmlicherweise mittels Zeitmessung die relative Lage der beiden äusseren Referenzpunkte im Verhältnis zur optischen Achse der Messeinrichtung festgestellt und ausgewertet (CH-B-510 171).

Aus der DE-C-22 36 220 ist ein ähnliches Messystem bekannt, das mit einem rotierenden Prisma, einer verschiebbaren Blende und einem optischen Sensor mit einer geradlinigen Reihe von photoelektrischen Zellen arbeitet und bei welchem die Zeitdauer der Bestrahlung des Sensors zu beiden Seiten des Schattens der Blende gemessen wird.

Die Aufgabe der vorliegenden Erfindung lag nun darin, eine Messeinrichtung zu finden, welche ohne bewegliche Teile und den dadurch bedingten Verschleiss und damit wachsende Messungenauigkeiten auskommt.

Diese Aufgabe wird erfindungsgemäss durch die im Kennzeichnenden Teil des Anspruchs 1 angegebenen Merkmale gelöst.

Bevorzugte Ausführungsformen der Erfindung sind in den Ansprüchen 2 bis 12 beschrieben.

Die erfindungsgemässe Messeinrichtung weist vorteilhaft keine beweglichen Teile auf, womit eine über die gesamte Nutzungsdauer der Einrichtung gleichbleibende Messgenauigkeit gewährleistet wird, da kein Verschleiss an beweglichen Teilen der Optik auftritt, welcher in Abhängigkeit der Nutzungsdauer die Messgenauigkeit herabsetzt. Ebenfalls kann die Messeinrichtung sehr kompakt aufgebaut werden und ist unempfindlich gegen Stösse und rauhen Transport.

Ein Ausführungsbeispiel der Erfindung wird nachstehend anhand von Zeichnungen noch näher erläutert.

Es zeigen :
Figur 1 die erfindungsgemässe Anordnung der Messoptik mit Sensorstreifen.
Figur 2 schematisch die Sensorstreifen mit verschiedenen Lichtquellenpositionen.

In der Mitte der aus zwei im Querschnitt halbkreisförmigen Linsen 1, 2 gebildeten optischen Achse 3 sind je ein Sensorstreifen 4, 5 angeordnet. Diese Streifen sind derart angeordnet, dass die durch die Linsen gesammelten Lichtstrahlen je nach Stellung der entsprechenden Lichtquellen als feiner Lichtstrich gebündelt entlang der Sensorstreifen projiziert werden. Im Beispiel wird die auf der optischen Achse 3 liegende Lichtquelle A auf die Stelle A′ des Sensorstreifens 5 projiziert. Eine ausserhalb der optischen Achse 3 liegende Lichtquelle B wird entsprechend auf den Punkt B′ des Sensorstreifens 5 projiziert. Der Abstand des projizierten Punktes auf dem Sensorstreifen vom Punkt der optischen Achse auf dem Sensorstreifen ist ein Mass für den Winkel β der Lichtquelle bezüglich der optischen Achse zu diesem Punkt. Zur Filterung von Störlicht sind erfindungsgemäss zusätzlich vor der Linse 2 Farbfilter 6 und Polarisationsfilter 7, 8 angebracht. Damit kann erreicht werden, dass nur Licht einer bestimmten Lichtquelle auf die Sensorstreifen fällt und ein eindeutiges Signal erzeugt werden kann. Insbesondere bei der Verwendung von hochempfindlichen CCD (Charge Coupled Device) - Sensoren darf nur noch eine verhältnismässig kleine Lichtmenge auf die Sensoren treffen. Indem die beiden Polarisationsfilter 7, 8 gegen 90° zueinander verdreht eingestellt werden, wird ein sehr grosser Teil des einfallenden Lichtes absorbiert. Wenn nun sehr starke Lichtquellen verwendet werden, so wird nur noch ein schwacher Teil dieser Lichtstrahlen auf die Sensoren durchgelassen und alle anderen Fremdlichtquellen werden ausgefiltert. Durch die Anordnung je einer Linse und eines Sensorstreifens auf jeder Seite der optischen Achse können die Winkel je einer oder mehrerer Lichtquellen zu beiden Seiten der Messanordnung bezüglich der optischen Achse erfasst und ausgewertet werden. In der dargestellten Ausführungsform ist die optische Achse eigentlich eine Ebene, für die vollständige Vermessung des Winkels der Lichtquelle bezüglich zweier optischen Ebenen sind sinngemäss zwei der geschilderten Messeinrichtungen notwendig, deren optische Ebenen in einem bestimmten Winkel, vorzugsweise 90°, zueinander verdreht angeordnet sind. Ebenfalls ist es aber auch denkbar, nur eine Messeinrichtung, welche um ihre optische Achse drehbar in einem Gehäuse gelagert ist, zu verwenden, und mit jeweils zwei zeitlich verschobenen Messungen die zwei Winkel zu erfassen oder quadratische Sensoren zu verwenden, welche bei entsprechender Optik, zum Beispiel Bikonvex-Linse, durch das punktförmig gebündelte Licht beide Achsen gleichzeitig misst.

Bei einer ebenfalls denkbaren Ausführungsform ist eine Verdoppelung der geschilderten Messvorrichtung mit je zwei um vorzugsweise 90° zueinander verdrehten Zylinderlinsenpaaren mit den entsprechend zugeordneten Sensorstreifenpaaren zwecks Bestimmung des Einfallswinkels des Lichts in zwei optischen Ebenen vorgesehen, wobei die so verdoppelte Messeinrichtung um ihre optische Längsachse mit einem bestimmten Winkel, vorzugsweise 45°, gegenüber einer Ebene, zum Beispiel einer horizontalen Ebene, verdreht angeordnet ist. Mit dieser Ausführungsform wird erreicht, dass mehrere in derselben Ebene liegenden Lichtquellen von den Sensorstreifen unterscheidbar erfasst und ausgewertet werden können.

Die Art der Auswertung wird anhand der Figur 2 verdeutlicht. Zur besseren Anschaulichkeit sind dabei die beiden Sensorstreifen mit ihrer Wirkfläche nebeneinander dargestellt. Ein Sensorstreifen besteht hier beispielsweise aus 2000 einzelnen lichtempfindlichen Zellen. Dabei werden alle Zellen zyklisch von Zelle 0 bis Zelle 2000 mittels einer Impulsgeberlogik auf ihren Zustand abgefragt. Die erste Zelle 0 ist dabei bei den hintereinander angeordneten Sensorstreifen 4, 5 am jeweils entgegengesetzten Ende des Sensorstreifens angeordnet. Als Zustand wird entsprechend der Lichtintensität des auf jede einzelne Zelle fallenden Lichtes ein bestimmter Spannungswert abgegeben. Im in Figur 2a dargestellten Beispiel liegen beide Lichtquellen A und C auf der optischen Achse der Messeinrichtung. Der jeweils durch die Optik gesammelte Lichtstrahl beleuchtet auf beiden Sensorstreifen die Zelle 1000. Dies bedeutet, dass bei der zyklischen Abfrage des Zustandes jeweils die Zellen 0 bis 999 und 1001 bis 2000 beider Sensorstreifen 4, 5 keine Spannung abgeben und jede der Zellen 1000 einen bestimmten Spannungswert abgibt. Die Abfragezyklen beider Sensorstreifen werden nun synchronisiert, und gleichzeitig ist noch ein Zählbaustein vorgesehen, welcher bei einem ersten positiven Signal einer Zelle des einen Sensorstreifens entsprechend dem Abfragezyklus mit dem Zählvorgang beginnt und beim zweiten Eintreffen eines Signals einer Zelle des anderen Sensorstreifens den Zählvorgang abbricht. Dabei wird die Zählrichtung, das heisst das Vorzeichen des Zählers, vom jeweiligen Sensorstreifen fest bestimmt. Beispielsweise lässt ein Signal des Sensorstreifens 4 den Zähler vorwärts zählen und ein Signal des Sensorstreifens 5 den Zähler rückwärts zählen. Der Zähler ist derart aufgebaut, dass bei gleichzeitigem Eintreffen eines Signales von beiden Sensorstreifen das Signal unterdrückt wird. So entspricht der nach einem vollständigen Abfragezyklus erreichte Wert des Zählers dem Differenzwinkel zwischen den beiden relativen Winkeln der Lichtquellen A und C von der optischen Achse, wobei das Vorzeichen die entsprechende Seite des Winkels bestimmt, also nach oben oder nach unten. Vor dem Beginn eines Abfragezykluses wird der Wert des Zählers jeweils auf Null gesetzt. Entsprechend der Anzahl und dem Abstand der Zellen auf dem Sensorstreifen und der Auslegung der Linsen kann ein direkter Bezug zwischen dem Zählerwert und dem relativen Winkel in Grad bestimmt und mittels geeigneter Mittel angezeigt oder in einer weiteren Auswertungslogik verarbeitet werden. Der Vorteil der direkten Messung des relativen Winkels liegt insbesondere darin, dass damit ein Versatz der optischen Achse ausgeglichen wird. Liegen nämlich die beiden Lichtquellen auf einer Achse, welche durch das optische Zentrum der Messeinrichtung führt, so wird als Differenzwinkel richtigerweise 0 ausgegeben.

Bei einer Lichtquellenanordnung bezüglich der Messeinrichtung entsprechend Figur 2b wird der Zähler nach 500 Impulsen jedes Abfragezyklus durch ein Signal des Sensorstreifens 5 mit dem Vorwärtszählen beginnen. Nach weiteren 500 Impulsen, bei der Impulszahl 1000, wird der Zählvorgang durch ein Signal des Sensorstreifens 4 gestoppt. Der Zählerstand beträgt demnach 500 Einheiten, was einem bestimmten Winkelwert in Grad gegen oben zwischen der Verbindung der Lichtquelle C mit der Messeinrichtung und der Verbindung der Lichtquelle A mit der Messeinrichtung entspricht. Dieser Wert wird schliesslich zur Kontrolle der Messpunkte und gegebenenfalls zur Korrektur der Linienführung der Geleise verwendet.

Anstelle von CCD-Sensoren können auch andere Sensoren, z.B. PSD (Position-Sensitive Detectors)-Sensoren verwendet werden.

## Patentansprüche

1. Messeinrichtung für Geleisebaumaschinen, welche eine optische Empfangseinrichtung in Form von Sensoren (4, 5) mit jeweils mehreren lichtempfindlichen Punkten für den Empfang von Lichtwellen, die von auf beiden Seiten der Messeinrichtung im Abstand dazu befindlichen Lichtquellen (A, C) emittiert werden, zwei im Bereich zwischen den Lichtquellen und beiderseits der optischen Empfangseinrichtung angeordnete Linsensysteme (1, 2) sowie eine Auswertungseinrichtung aufweist, wobei jeder Lichtquelle (A, C) je wenigstens einer der Sensoren (4, 5) zugeordnet ist, welcher die von der betreffenden Lichtquelle emittierten und durch das betreffende Linsensystem einfallenden Lichtwellen empfängt, dadurch gekennzeichnet, dass beide Linsensysteme aus je einer ortsfesten Linse (1, 2) bestehen, deren optische Achsen zusammenfallen, dass die lichtempfindlichen Punkte jedes Sensors (4, 5) in einer Reihe derart angeordnet sind, dass die durch die jeweilige Linse (1, 2) einfallenden Lichtstrahlen entsprechend ihrem Eintrittswinkel auf die Linse auf eine entsprechende Zone des Sensors (4, 5) projiziert werden, und dass die Auswertungseinrichtung eine Auswertungslogik aufweist, welche die von den Sensoren (4, 5) erzeugten Signale zusammenführt und auswertet.

2. Messeinrichtung nach Anspruch 1, dadurch gekennzeichnet, dass vor den Linsen (1, 2) jeweils ein Farbglasfilter (6) positioniert ist.

3. Messeinrichtung nach einem der Ansprüche 1 oder 2, dadurch gekennzeichnet, dass vor den Linsen (1, 2) zwei Polarisationsfilter (7, 8) positioniert sind.

4. Messeinrichtung nach einem der Ansprüche 1 bis 3, dadurch gekennzeichnet, dass die Sensoren (4, 5) CCD (Charged Coupled Device)-Sensoren mit mehr als 1000 lichtempfindlichen Zellen sind.

5. Messeinrichtung nach Anspruch 4, dadurch gekennzeichnet, dass die CCD-Sensoren (4, 5) farbtaugliche Sensoren mit mehreren Reihen lichtempfindlicher Zellen sind.

6. Messeinrichtung nach einem der Ansprüche 1 bis 3, dadurch gekennzeichnet, dass die Sensoren (4, 5) PSD (Position-Sensitive Detectors)- Sensoren mit kontinuierlicher Signalübermittlung sind.

7. Messeinrichtung nach einem der Ansprüche 1 bis 6, dadurch gekennzeichnet, dass die Sensoren (4, 5) polydimensional sind.

8. Messeinrichtung nach einem der Ansprüche 1 bis 7, dadurch gekennzeichnet, dass als Linsen (1, 2) Zylinderlinsen mit Halbkreisquerschnitt, und damit linienförmiger Projektion der einfallenden Lichtstrahlen, vorgesehen sind.

9. Messeinrichtung nach dem Anspruch 8, dadurch gekennzeichnet, dass parallel zu der Längsachse der Messeinrichtung eine zweite gleichartige Messeinrichtung vorgesehen ist, welche ihrerseits um ihre Längsachse mit annähernd 90° gegenüber der ersten Messeinrichtung verdreht angeordnet ist.

10. Messeinrichtung nach dem Anspruch 9, dadurch gekennzeichnet, dass die Messeinrichtung um ihre Längsachse gegenüber einer von der Lage der Lichtquellen bestimmten Ausgangsebene bis zu 45° verdreht angeordnet ist.

11. Messeinrichtung nach einem der Ansprüche 1 bis 7, dadurch gekennzeichnet, dass bei der Verwendung von Flächen-Sensoren als Linsen (1, 2) runde Bikonvex-Linsen vorgesehen sind.

12. Messeinrichtung nach einem der Ansprüche 1 bis 11, dadurch gekennzeichnet, dass als Auswertungseinrichtung eine Impulsgeberlogik, welche die Sensoren (4, 5) ansteuert, und eine Zähllogik vorhanden ist, welche die von den Sensoren erhaltenen Signale auswertet.

## Claims

1. Measuring device for track laying machines which comprise an optical receiver device in form of sensors (4, 5) having a plurality of photosensitive points for receiving light waves emitted by light sources (A, C) situated on both sides of and at a distance from the measuring device, two lens systems (1, 2) disposed in the area between the light sources and on both sides of the optical receiver device, and an evaluation device, each light source (A, C) being associated with at least one of the sensors (4, 5), which receives the light waves emitted by the respective light source and entering through the respective lens, characterized in that the two lens systems are each constituted by a fixed lens (1, 2) the optical axes of which are aligned, in that the photosensitive points of each sensor (4, 5) are disposed in a range in such a way that light rays entering through the respective lens (1, 2) are projected, in accordance with their entry angle onto the lens, onto the corresponding zone of the sensor (4, 5), and in that the evaluation device is provided with an evaluation logic circuit which brings together and evaluates the signals produced by the sensors (4, 5).

2. Measuring device according to claim 1, characterized in that a coloured glass filter (6) is positioned in front of each of the lenses (1, 2).

3. Measuring device according to one of claims 1 or 2, characterized in that two polarisation filters (7, 8) are positioned in front of the lenses (1, 2).

4. Measuring device according to one of claims 1 to 3, characterized in that the sensors (4, 5) are CCD (charge coupled device) sensors having more than 1000 light-sensitive cells.

5. Measuring device according to claim 4, characterized in that the CCD sensors (4, 5) are appropriately coloured sensors having a plurality of rows of light-sensitive cells.

6. Measuring device according to one of claims 1 to 3, characterized in that the sensors (4, 5) are PSD (positioned sensitive detector) sensors with continuous signal transmission.

7. Measuring device according to one of claims 1 to 6, characterized in that the sensors (4, 5) are polydimensional.

8. Measuring device according to one of claims 1 to 7, characterized in that the lenses (1, 2) provided are cylindrical lenses having a semicircular cross-section and therefore with linear projection of the incident light rays.

9. Measuring device according to claim 8, characterized in that parallel to the longitudinal axis of the measuring device a second, similar measuring device is provided, which in turn is so disposed as to be turned about its longitudinal axis at approximately 90° to the first measuring device.

10. Measuring device according to claim 9, characterized in that the measuring device is so disposed as to be turned at up to 45° about its longitudinal axis in relation to a datum plane determined by the position of the ligth sources.

11. Measuring device according to one of claims 1 to 7, characterized in that when use is made of surface sensors the lenses (1, 2) provided are round biconvex lenses.

12. Measuring device according to one of claims 1 to 11, characterized in that the evaluation device provided comprises a pulse generator logic circuit operating the sensors (4, 5) and a counting logic circuit evaluating the signals received from the sensors.

## Revendications

1. Dispositif de mesure pour machines de pose de voies de chemin de fer comprenant un dispositif récepteur optique sous forme de capteurs (4, 5) munis chacun de plusieurs points photosensibles pour la réception d'ondes lumineuses émises par des sources lumineuses (A, C) se trouvant à distance du dispositif de mesure de chaque côté de celui-ci, deux systèmes de lentilles (1, 2) disposés dans la zone située entre les sources lumineuses des deux côtés du dispositif récepteur, ainsi qu'un dispositif d'exploitation, chaque source lumineuse (A, C) étant associée à au moins un des capteurs (4, 5) recevant les ondes lumineuses émises par la source lumineuse correspondante et traversant le système de lentilles correspondant, caractérisé en ce que les deux systèmes de lentilles sont constitués chacun d'une lentille (1, 2) fixe, dont les axes optiques sont alignés, que les points photosensibles de chaque capteur (4, 5) sont alignés de telle façon que les rayons lumineux passant à travers la lentille (1, 2) concernée sont projetés, en fonction de leur angle d'incidence sur la lentille, sur une zone correspondante du capteur (4, 5) et que le dispositif d'exploitation comprend un circuit logique d'exploitation rassemblant les signaux émis par les capteurs (4, 5) et les exploitant.

2. Dispositif de mesure selon la revendication 1, caractérisé en ce qu'un filtre en verre coloré (6) est disposé devant chaque lentille (1, 2).

3. Dispositif de mesure selon l'une des revendications 1 ou 2, caractérisé en ce que deux filtres polariseurs (7, 8) sont disposés devant les lentilles (1, 2).

4. Dispositif de mesure selon l'une des revendications 1 à 3, caractérisé en ce que les capteurs (4, 5) sont des capteurs CCD (Charged Coupled Device) à plus de mille cellules photosensibles.

5. Dispositif de mesure selon la revendication 4, caractérisé en ce que les capteurs CCD (4, 5) sont des capteurs réagissant aux couleurs avec plusieurs rangées de cellules photosensibles.

6. Dispositif de mesure selon l'une des revendications 1 à 3, caractérisé en ce que les capteurs (4, 5) sont des capteurs PSD (Position Sensitive Detector) à transmission continue du signal.

7. Dispositif de mesure selon l'une des revendications 1 à 6, caractérisé en ce que les capteurs (4, 5) sont polydimensionnels.

8. Dispositif de mesure selon l'une des revendications 1 à 7, caractérisé en ce que les lentilles (1, 2) prévues sont des lentilles cylindriques à section semi-circulaire et donc à projection linéaire des rayons lumineux incidents.

9. Système de mesure selon la revendication 8, caractérisé en ce qu'un deuxième dispositif de mesure du même type est prévu parallèlement à l'axe longitudinal du dispositif de mesure, ce dispositif ayant été tourné autour de son axe longitudinal d'environ 90° par rapport au premier dispositif de mesure.

10. Dispositif de mesure selon la revendication 9, caractérisé en ce que le dispositif de mesure a été tourné autour de son axe longitudinal jusqu'à 45° par rapport à un plan de départ déterminé par la position des sources lumineuses.

11. Dispositif de mesure selon l'une des revendications 1 à 7, caractérisé en ce que des lentilles bi-convexes rondes sont prévues en tant que lentilles (1, 2) lors de l'utilisation de capteurs multi-points.

12. Système de mesure selon l'une des revendications 1 à 11, caractérisé en ce que le dispositif d'exploitation comprend un circuit logique générateur d'impulsions commandant les capteurs (4, 5) et un circuit logique compteur exploitant les signaux envoyés par les capteurs.
